# EUROPÄISCHE PATENTSCHRIFT

(11) **EP 0 238 953 B1**
(45) Veröffentlichungstag und Bekanntmachung des Hinweises auf die Patenterteilung: **09.05.1990**
(21) Anmeldenummer: 87103718.0
(22) Anmeldetag: 14.03.1987
(51) Int. Cl.: B02C 18/20

(54) **Messerkopf für rotierende Schneideinrichtungen**
Knife head for rotating cutting devices
Tête à lames pour dispositifs de coupe rotatifs

(30) Priorität: 28.03.1986 AT 844/86
(43) Veröffentlichungstag der Anmeldung: 30.09.1987
(73) Patentinhaber: Flema Aktiengesellschaft, FL-9487 Bendern (LI)
(72) Erfinder: Stadelmann, Meinrad, A-6850 Dornbirn (AT); Stadelmann, Gert, A-6850 Dornbirn (AT)
(74) Vertreter: Hefel, Herbert, Dipl.-Ing.

(56) Entgegenhaltungen:
- AT-B- 286 810
- BI-O-LO GIC AL
- CH-A- 418 873
- DE-A- 2 653 335
- J.- -Im mun ol.

## Beschreibung

Die Erfindung betrifft einen Messerkopf für rotierende Schneideinrichtungen, bestehend aus einer Mehrzahl jeweils paarweise diametral oder in Achsrichtung versetzt einander gegenüberliegenden Messerblättern und zwischen den Messerblätterpaaren angeordneten und verdrehfest auf eine Antriebswelle aufsetzbaren Haltescheiben, wobei zur Einstellung des Radius des Umlaufkreises der Messerblätter jedem Messerblatt ein erster, rechtwinklig vom Messerfuß abstehender Bolzen als Schwenklager zwischen Messerblatt und Haltescheibe zugeordnet ist und ein zweiter Bolzen mit Abstand vom ersten Bolzen in ein auf einem Kreisbogenbereich bezüglich des ersten Bolzens verlaufenden Langloch am Messerblatt eingreift, und wobei an jeder Haltescheibe für jedes Messerblatt wenigstens jeweils zwei auf den Abstand der beiden Bolzen abgestimmte Bohrungen zum Einsetzen der beiden Bolzen vorgesehen sind.

Solche Schneideinrichtungen werden z.B. in einem Fleischkutter eingesetzt. Diese Fleischkutter weisen eine ringförmige Kutterschüssel auf, die einen Nutzinhalt von ca. 30 bis 750 Liter haben. Diese Kutterschüsseln bestehen aus einer horizontal liegenden, ringförmigen geteilten Schüssel, die sich um den Mittelpunkt horizontal dreht. In den Mittelpunkt des Ringquerschnittes reicht eine feststehende Messerwelle, auf die ein oder mehrere Paare von Messerblättern aufgespannt sind, die mit bis zu 6.000 Umdrehungen pro Minute rotieren. Die ringförmige Kutterschüssel dreht sich mit ihrem Inhalt durch den Bereich der rotierenden Messerblätter. Die Kutterschüssel wird mit ungekühltem bis gefrorenem Fleisch sowie zum Teil mit Scherbeneis und Eisschnee gefüllt.

Die Messerblätter haben neben Stoßbeanspruchung beim Schneidvorgang und neben Schwingungsproblemen auch in der Befestigung den enormen Fliehkräften standzuhalten. Bei den meisten bekannten Ausführungen werden die Messerblätter durch ein Verspannen von Haltescheiben zusammengepreßt, so daß eine Verrutschsicherung fehlt, was zu schweren, bedenklichen Mängeln bezüglich der Sicherheit führt.

Bei bekannten Ausführungen dieser Art sind wohl Verstellmöglichkeiten vorgesehen, um z.B. nach einem Schleifen eines Messerblattes ein Nachstellen durchzuführen, um wiederum auf den der Kutterschüssel entsprechenden Umlaufkreis bei der Rotation des Messerkopfes zu kommen. Wenn diese Einstellarbeiten aber ein großes Sicherheitsrisiko darstellen und ein Verstellvorgang durch entsprechende Anzugskraft einer Schraube vorgenommen werden muß, dann kann diese Einstellung nur von qualifizierten, zuverlässigen Fachkräften ausgeführt werden. Vielfach muß bei diesen bekannten Ausführungen zur sicheren Befestigung ein umfangsgeschlossener Messerfuß vorgesehen werden, so daß nur jeweils ein Messerblatt in einer Ebene plaziert weden kann, was zu einer Unwucht und Schwingungsproblemen führt. Dabei ist auch als nachteilig zu werten, daß im Neuzustand das Messerfu- ßende unzulässig weit auf der gegenüberliegenden Seite über die Messerwelle vorsteht.

Bei bekannten Ausführungen (AT-B-286 810, DE-A-26 53 335) bedarf es zur Halterung eines Messerblätterpaares jeweils zweier Scheiben, nämlich einer Haltescheibe und einer an der gegenüberliegenden Seite der Messer anliegenden Verstell- oder Druckscheibe. Es ist dabei von besonderer Bedeutung, daß jeweils nur eine dieser Scheiben, nämlich die Haltescheibe, verdrehfest auf einer Antriebswelle aufsetzbar ist, wobei die die Verstellung der Messer hervorrufende zweite Scheibe lediglich durch Reibung auf den Messerblättern aufliegt, so daß erst nach dem Verspannen des gesamten Messerkopfes oder zumindest durch jeweiliges Andrehen von Schrauben eine Klemmwirkung erzielt wird. Die Messer werden dadurch nur durch Oberflächenreibung in ihrer Schwenklage gehalten, so daß es also durchaus möglich wäre, bei einer auch nur geringfügigen Lockerung der Schrauben die Messer selbsttätig zu verstellen. Es ist zu beachten, daß sich solche Messerköpfe mit einer beachtlichen Drehzahl bewegen und daß daher enorme Fliehkräfte auftreten.

Weiters ist ein Messerkopf für rotierende Schneideinrichtungen bekannt (CH-A- 418 873), welcher aus einer Mehrzahl jeweils paarweise diametral oder in Achsrichtung versetzt einander gegenüberliegenden Messerblättern und zwischen den Messerblättern angeordneten und verdrehfest auf eine Antriebswelle aufsetzbaren Haltescheiben besteht, wobei zur Einstellung des Radius des Umlaufkreises der Messerblätter jedem Messerblatt ein erster, rechtwinklig vom Messerfuß abstehender Bolzen als Schwenklager zwischen Messerblatt und Haltescheibe zugeordnet ist und ein zweiter Bolzen mit Abstand vom ersten Bolzen in eine auf einem Kreisbogenbereich bezüglich des ersten Bolzens verlaufende Langlochöffnung am Messerblatt eingreift. An jeder Haltescheibe sind jeweils zwei Bohrungen zum Einsetzen der Bolzen vorgesehen. Die Sicherung der eingestellten Schwenklage der Messerblätter erfolgt auch hier nur durch die Oberflächenreibung der durch eine auf die Welle aufgeschraubte Schraubenmutter aneinander gepreßten Klemmscheiben und Messerblätter.

Die vorliegende Erfindung hat sich zur Aufgabe gestellt, einen Messerkopf der eingangs genannten Art zu schaffen, bei welchem eine einfache, jedoch absolut sichere Feststell- und Verschwenkmöglichkeit der Messerblätter gegeben ist.

Erfindungsgemäß gelingt dies dadurch, daß der zweite Bolzen in dem auf einem Kreisbogenbereich bezüglich des ersten Bolzens verlaufenden Langloch verstellbar sowie kraft-und formschlüssig am Messerblatt gehalten ist und daß die beiden Bolzen in die gleiche Richtung vom Messerblatt zu einer Haltescheibe abstehen.

Durch diese erfindungsgemäßen Maßnahmen wird eine absolut sichere Verstellmöglichkeit von zwei in der gleichen Ebene liegenden Messerblättern geschaffen. Es ist dadurch auch eine einfache Montage und Demontage von Messerblättern beispielsweise zum Auswechseln von Messerblättern oder für Reinigungszwecke möglich, da die beiden jeweils an den Messerblättern fixierten Bolzen immer wieder in den gleichen Positionen gegenüber den Haltescheiben eingesetzt werden können, so daß nicht jedes Mal aufwendige Einstellarbeiten erforderlich sind.

Besonders wesentlich ist, daß die Kräfte durch eine formschlüssige Verbindung zwischen Messerblatt und Haltescheiben über den zweiten Bolzen übertragen werden. Die kraftschlüssige Verbindung dient praktisch nur dazu, diesen Bolzen unverlierbar an dem Messerblatt zu halten. Durch die formschlüssige Verbindung zwischen dem Bolzen und dem Messerblatt bzw. durch den in eine Bohrung in der Haltescheibe eingreifenden Bolzen ergibt sich eine sichere Halterung des Messerblattes an den Haltescheiben, ohne daß die Gefahr eines Lösens bei großen Fliehkräften auftreten könnte. Auch bei noch so festem Anziehen einer Schraube kann ein Lösen vorkommen. Wenn hingegen dieser Bolzen formschlüssig gehalten wird bzw. eingreift, besteht gar keine Möglichkeit, daß sich das Messerblatt ungewollt um die Achse des ersten Bolzens verdrehen kann.

Dies ist aber eben nur möglich, wenn gemäß der vorliegenden Erfindung die beiden Bolzen eines jeden Messerblattes in die gleiche Richtung abstehen und daher jeweils nur einseitig in Bohrungen einer Haltescheibe eingreifen. Es bedarf also keiner zusätzlicher Verstell- oder Druckscheiben usw. Außerdem ist nach dem Zusammensetzen des gesamten Messerkopfes eine ungewollte Verstellung der Messerblätter gar nicht mehr möglich.

Wenn nach einem Schleifen eines Messerblattes eine Verstellung der Schneidkreislinie notwendig ist, kann dies in einfacher Weise erfolgen, da der Bolzen lediglich in eine neue, wiederum formschlüssig mit dem Messerblatt verbundene Lage gebracht und dort wiederum kraftschlüssig gehalten wird. Der Abstand zwischen der Schneidkreislinie und der Oberfläche der Kutterschüssel beträgt in der Regel ca. 1 bis 3 mm.

Da es bisher keine absolut sichere Feststellmöglichkeit verstellbarer Messerblätter gibt, durfte praktisch die Außenschneide bei diesen Messerblättern nicht nachgeschliffen werden, was zur Folge hatte, daß statt eines Schneidvorganges in diesem Bereich nur noch ein Quetschen erfolgte, so daß auch nicht entsprechend hochwertige Ware in der Kutterschüssel erzeugt werden konnte. Bedingt duch eine stets geschärfte Außenschneide und durch einen stets geringen Abstand zur Wandung der Kutterschüssel sind wesentlich kürzere Schneidzeiten notwendig bei verbesserter Qualität des Schneidgutes. Insgesamt zeichnet sich der erfindungsgemäße Messerkopf durch gute Einstellbarekeit der Messerblätter und duch absolute Messerverstellsicherung aus.

Weitere erfindungsgemäße Merkmale und besondere Vorteile werden in der nachstehenden Beschreibung anhand der Zeichnungen noch näher erläutert.

Es zeigen:
Fig. 1 einen Schnitt durch eine Antriebswelle eines Messerkopfes, wobei ein Paar von Messerblättern in der ganz eingeschwenkten Stellung dargestellt sind;
Fig. 2 die gleiche Darstellung, wobei jedoch die Messerblätter in der ganz ausgeschwenkten Stellung gezeigt sind;
Fig. 3 einen Schnitt nach der Linie 11-11 in Fig. 2;
Fig. 4 eine Seitenansicht einer Haltescheibe;
Fig. 5 eine Schrägsicht des die Verstellsicherung bewirkenden Bolzens;
Fig. 6 einen Schnitt nach der Linie I-I in Fig. 1, gegenüber 1 vergrößert dargestellt;
Fig. 7 eine weitere Ausführungsform einer Haltescheibe;
Fig. 8 und 9 eine Ausführungsform eines zweiten Bolzens mit dem dazu korrespondierend ausgebildeten Messerfuß.

Der Übersichtlichkeit halber ist die Kutterschüssel in den Zeichnungen nicht dargestellt. Dies auch deswegen, weil der erfindungsgemäße Messerkopf nicht nur bei Kutterschüsseln in der fleischverarbeitenden Industrie einsetzbar ist, sondern auch für jede andere Art von Schneideinrichtungen, bei denen Messerblätter verstellbar und absolut sicher fixiert angeordnet werden sollen.

Der erfindungsgemäße Messerkopf besteht im wesentlichen aus einer Antriebswelle 1, einer Mehrzahl jeweils paarweise diametral einander gegenüberliegenden Messerblättern 2 und 3 sowie je zwischen zwei Paaren von Messerblättern 2, angeordneten Haltescheiben 4. An jedem Messerblatt 2, 3 ist jeweils ein erster Bolzen 5 als Schwenklager zwischen Messerblatt 2, 3 und Haltescheibe 4 vorgesehen. Dieser Bolzen 5 steht rechtwinklig vom Messerfuß 6 ab. Ein zweiter Bolzen 7 ist mit radialem Abstand vom ersten Bolzen 5 auf einem Kreisbogenbereich bezüglich des ersten Bolzens 5 verstellbar am Messerfuß 6 angeordnet und kann an diesem kraft- und formschlüssig festgelegt werden. An jeder Haltescheibe 4 sind für jedes Messerblatt 2, 3 wenigstens zwei Bohrungen 8, 9 zur Aufnahme der beiden vom Messerblatt 2, 3 in gleicher Richtung abstehenden Bolzen 5, 7 vorgesehen.

An der die abstehenden Bolzen 5, 7 aufweisenden Oberfläche 10 der Messerblätter 2, 3 sind im Verstellbereich. des Bolzens 7 quer zur Verschwenkrichtung stegförmige oder keilförmige Rippen 11 vorgesehen, in welche korrespondierende Rippen 12 an der zugeordneten Oberfläche des Bolzens 7 eingreifen. Durch die gegenseitige formschlüssige Verbindung zwischen dem Messerfuß 6 und dem Bolzen 7 und durch den in die Haltescheibe 4 eingreifenden Bolzen 7 ist eine absolute Verstellsicherheit gegeben, so daß auch bei Einwirken von Erschütterungen oder großen Fliehkräften die Messerblätter 3 nicht gelöst werden können. Die Rippen 11, 12 bilden eine Art von Verzahnung, die die gesamten Fliehkräfte übernehmen kann und somit die sichere Halterung der Messerblätter 2, 3 gewährleistet. Es bedarf daher lediglich der kraftschlüssigen Halterung des Bolzens 7 am Messerblatt, damit dieser Bolzen 7 beim Auseinanderbau des Messerkopfes bzw. bei einem notwendigen Schleifvorgang und beim späteren Wiedereinbau nicht verloren geht. Hier kann in einfacher Weise ein Verschraubung vorgesehen werden, da diese Schraubverbindung keinerlei besondere Kräfte übertragen muß.

Zu diesem Zweck ist beim gezeigten Ausführungsbeispiel im Verstellbereich des zweiten Bolzens 7 an dem Messerblatt 2, 3 ein kreisbogenförmig verlaufendes Langloch 12 vorgesehen, welches entsprechend dem Radius zum Bolzen 5 bogenförmig verläuft. Dadurch ist gewährleistet, daß in jeder Einstellung des Bolzens 7 bezogen auf die Länge des Langloches 13 der Abstand zwischen dem Bolzen 5 und dem Bolzen 7 immer gleich groß ist, so daß ein einwandfreies Passen zu den Bohrungen in der Haltescheibe 4 gegeben ist. Eine Befestigungsschraube 14 durchdringt das Langloch 13 und ist in eine mittige Gewindebohrung 15 dieses zweiten Bolzens 7 eindrehbar. Es ist daraus ersichtlich, daß diese Befestigungsschraube 14 lediglich die Funktion übernimmt, den Bolzen 7 in der gegenseitigen Verriegelung der Rippen 11, 12 zu halten.

Das Langloch weist an seiner dem angesetzten Bolzen 7 abgewandten Seite abgefaste Kanten 16 auf, so daß in diesem Bereich des Langloches 13 der Senkkopf 17 der Befestigungsschraube 14 aufgenommen werden kann. Es kann dadurch gleich die nächstfolgende Haltescheibe 4 wiederum an der gegenüberliegenden Oberfläche 18 des Messerblattes 3 anliegen.

In einfachster Fertigung verlaufen diese Rippen 11,12 parallel zueinander ausgerichtet, so daß in jeder Verdrehstellung stets ein ordnungsgemäßer Eingriff zwischen den einander gegenüberliegenden Rippen 11, 12, möglich ist. Weiters verlaufen diese Rippen 11 an den Messerblättern 2, 3 annähernd quer zur Längserstreckung des Langloches 13, also auch quer zur einwirkenden Fliehkraft.

Vorstehend wurde von stegförmigen Rippen 11 bzw. 12 gesprochen. Es können hier selbstverständlich alle Querschnittsformen einer Verzahnung zwischen den einander zugewandten Oberflächen des Messerfußes 6 und des Bolzens 7 eingesetzt werden. So kann diese Verzahnung neben einem zinnenartigen Querschnitt auch steförmige Teile mit anderem Querschnitt vorsehen. Wie z.B. den Fig. 8 und 9 entnommen werden kann - es wurden hie die gleichen Bezugsziffern für gleiche Teile eingesetzt - könnte diese Verzahnung auch sägezahnförmig ausgebildet sein.

Um eine größere Eingriffsfläche zwischen dem Bolzen 7 und der entsprechenden, verzahnten Oberfläche 10 des Messerblattes 2 bzw. 3 zu erzielen, weist der zweite Bolzen 7 an seinem verzahnten Ende einen gegenüber dem freien Ende vergrößerten Bund 19 auf, wobei auch in der Haltescheibe 4 entsprechend abgesetzt eine korrespondierende Bohrung 20 größeren Durchmessers vorgesehen ist.

Im Rahmen der Erfindung wäre es auch möglich, anstelle der Schraubverbindung zwischen den Messerblättern 2, und dem zweiten Bolzen 7 einen Permanentmagneten vorzusehen, der den Bolzen 7 in dem verzahnten Eingriff mit dem Messerblatt festhält. Eine solche Konstruktion wäre deshalb möglich, weil ja die eigentliche Verbindung, welche die Verstellkräfte (Fliehkräfte, Erschütterungen, usw.) aufnehmen muß, von dem gegenseitigen Verzahnungseingriff bewerkstelligt wird.

Der Messerfuß 6 eines jeden Messerblattes 2, 3 weist zwei mit Abstand voneinander angeordnete, frei auskragende Fortsätze 21, 22 auf, wobei der erste Bolzen 5 am einen Fortsatz 21 und der zweite Bolzen 7 am anderen Fortsatz 22 angeordnet bzw. ausgebildet sind. Dadurch haben die Bolzen 5 und 7 einen relativ großen Abstand voneinander, so daß auch eine zusätzliche Sicherheit durch die große Hebelwirkung der beiden Befestigungspunkte gegeben ist. Diese Fortsätze 21 und 22 weisen schnabelförmige Enden 23 und 24 auf, wobei jeweils bei gleicher Schwenkstellung zweier einander diametral gegenüberliegender Messerblätter 2, 3 die Innenkonturen 25 der einen schnabelförmigen Enden 23 und die Außenkonturen 26 der anderen schnabelförmigen Enden 24 zumindest punktförmig aneinander anliegen. Diese Innenkonturen 25 und Außenkonturen 26 der schabelförmigen Enden 23 und 24 weisen also eine entsprechend gebogene Oberfläche auf, so daß in jeder Schwenkstellung der Messerblätter 2, 3 gewährleistet ist, daß die beiden schnabelförmigen Enden 23, 24 den inneren Raum zur Antriebswelle 1 hin abschließen. In der Stellung nach Fig. 1, bei der die Messerblätter 2, gänzlich in ihre Grundstellung eingeschwenkt sind, berühren sich die Außenkonturen 26 und die Innenkonturen 25 der einander zugeordneten schnabelförmigen Enden 23 und 24 jeweils ganzflächig.

Die Antriebswelle 1 ist im Querschnitt vieleckig ausgeführt, wobei in den einzelnen Haltescheiben 4 zu dieser Querschnittsform korrespondierende, mittige Ausnehmungen 27 vorgesehen sind. Es besteht daher die Möglichkeit, durch entsprechende Winkeleinstellung der Haltescheibe 4 gegenüber der Antriebswelle 1 die aufeinanderfolgenden Paare von Messerblättern 2, 3 winkelmäßig zueinander zu versetzen. Um noch weitere Verstellmöglichkeiten auch an den Haltescheiben 4 vorzusehen, sind bei einer Ausführungsform nach Fig. 7 paarweise weitere Bohrungen 8, 9 bzw. 20 vorgesehen zur Aufnahme der Bolzen 5, 7 diametral einander gegenüberliegender Messerblätter 2, 3. Es können dadurch die Messerblätter 2, 3 auch noch bezüglich der Haltescheiben 4 in verschiedenen Winkellagen verdreht eingehängt werden.

Anstelle der vieleckigen Ausführung der Antriebswelle und der mittigen Ausnehmung in den Haltescheiben wäre es auch möglich, die Antriebswelle zylindrisch auszubilden und eine entsprechende mittige Ausnehmung in den Haltescheiben vorzusehen, wobei dann eine Keilverbindung zwischen der Antriebswelle und den Haltescheiben vorgesehen werden könnte. Dabei wäre es auch denkbar, in den Haltescheiben mehrere Nuten auf den Umfang der mittigen Ausnehmung verteilt anzuordnen, um von dort her bereits eine Verstellmöglichkeit in verschiedene Winkellagen zu erreichen.

In den Fig. 1 und 2 sind die beiden Endstellungen beim Verschwenken der Messerblätter 2 und 3 dargestellt. Selbstverständlich sind auch alle Zwischenstellungen denkbar, je nach dem, wie weit die Messerblätter 2 und 3 entsprechend dem Radius einer Kutterschüssel oder einer ähnlichen Form bzw. entsprechend dem Nachschliff nachgestellt werden müssen.

Durch die Erfindung ist in einfacher konstruktiver Art eine absolut sichere Verbindungsart zwischen den Messerblättern 2, 3 und den danebenliegenden Haltescheiben 4 geschaffen worden, da die Kräfte durch eine formschlüssige Verbindung aufgenommen werden können. Die kraftschlüssige Verbindung zwischen den Messerblättern 2, 3 und den Bolzen 7 ist auf einen Verlierschutz beschränkt, so daß hier ohne weiteres die geschilderten Befestigungsschrauben oder Permanentmagnete eingesetzt werden können. Durch die erfindungsgemäßen Maßnahmen wird auch wesentlich besser auf eine notwendige Nachschärfung der Schneiden geachtet, so daß gerade bei einem Fleischkutter stets ein notwendiger Schneidvorgang stattfindet und nicht eine sonst meist übliche Quetschung. Gerade bei bestimmten Warensorten wurden bisher immer wieder neue Messer eingesetzt, was natürlich auch einen entsprechenden Kostenaufwand bedingt. Neben der wesentlichen Erhöhung der Sicherheit solcher Messerköpfe wird auch erreicht, daß eine stetig bessere Qualität der damit zu verarbeitenden Ware möglich wird.

## Patentansprüche

1. Messerkopf für rotierende Schneideinrichtungen, bestehend aus einer Mehrzahl jeweils paarweise diametral oder in Achsrichtung versetzt einander gegenüberliegenden Messerblättern (2, 3) und zwischen den Messerblätterpaaren (2, 3) angeordneten und verdrehfest auf eine Antriebswelle (1) aufsetzbaren Haltescheiben (4), wobei zur Einstellung des Radius des Umlaufkreises der Messerblätter (2, 3) jedem Messerblatt (2, 3) ein erster, rechtwinklig vom Messerfuß (6) abstehender Bolzen (5) als Schwenklager zwischen Messerblatt (2, 3) und Haltescheibe (4) zugeordnet ist und ein zweiter Bolzen (7) mit Abstand vom ersten Bolzen (5) in ein auf einem Kreisbogenbereich bezüglich des ersten Bolzens (5) verlaufenden Langloch (13) am Messerblatt (2, 3) eingreift, und wobei an jeder Haltescheibe (4) für jedes Messerblatt (2, 3) wenigstens jeweils zwei auf den Abstand der beiden Bolzen (5, 7) abgestimmte Bohrungen (8, 9) zum Einsetzen der beiden Bolzen vorgesehen sind, dadurch gekennzeichnet, daß der zweite Bolzen (7) in dem auf einem Kreisbogenbereich bezüglich des ersten Bolzens (5) verlaufenden Langloch (13) verstellbar sowie kraft- und formschlüssig am Messerblatt gehalten ist und daß die beiden Bolzen (5,7) in die gleiche Richtung vom Messerblatt (2, 3) zu einer Haltescheibe (4) abstehen.

2. Messerkopf nach Anspruch 1, dadurch gekennzeichnet, daß an der die abstehenden Bolzen (5, 7) aufweisenden Oberfläche (10) des Messerblattes (2, 3) im Verstellbereich des zweiten Bolzens (7) eine quer zur Verschwenkrichtung des Messerblattes (2, 3) verlaufende Verzahnung vorgesehen ist, in welche eine korrespondierende Verzahnung der zugeordneten Oberfläche des zweiten Bolzens (7) eingreift.

3. Messerkopf nach Anspruch 2, dadurch gekennzeichnet, daß die Verzahnung am Messerblatt (2, 3) von sägezahn- oder stegförmigen Rippen (11, 12) gebildet ist.

4. Messerkopf nach den Ansprüchen 1 bis 3, dadurch gekennzeichnet, daß der zweite Bolzen (7) an seinem verzahnten Ende einen gegenüber dem freien Ende vergrößerten Bund (19) aufweist und die korrespondierende Bohrung (9, 20) in der Haltescheibe (4) darauf abgestimmt zwei abgesetzte Durchmesserbereiche aufweist.

5. Messerkopf nach Anspruch 1, gekennzeichnet durch eine das Langloch (13) durchdringende und in eine mittige Gewindebohrung (15) des zweiten Bolzens (7) eindrehbare Befestigungsschraube (14).

6. Messerkopf nach Anspruch 5, dadurch gekennzeichnet, daß das Langloch (13) an seiner dem angesetzten Bolzen (7) abgewandten Seite abgefaste Kanten (16) aufweist zur versenkten Aufnahme einer mit einem Senkkopf (17) ausgebildeten Befestigungsschraube (14).

7. Messerkopf nach den Ansprüchen 2 und 3, dadurch gekennzeichnet, daß alle die Verzahnung bildenden sägezahn- oder stegförmigen Rippen (11, 12) parallel zueinander verlaufen.

8. Messerkopf nach den Ansprüchen 1 bis 4, dadurch gekenzeichnet, daß der zweite Bolzen (7) mittels eines Permanentmagnets im verzahnten Eingriff mit den Messerplatten (2, 3) gehalten ist.

9. Messerkopf nach Anspruch 1 und einem der vorhergehenden Ansprüche, dadurch gekennzeichnet, daß in der Haltescheibe (4) paarweise weitere Bohrungen (8, 9, 20) vorgesehen sind zur Aufnahme der Bolzen (5, 7) von diametral einander gegenüberliegenden Messerblättern (2, 3) in verschiedenen Winkellagen bezogen auf die Haltescheibe (4) (Fiq. 7).

## Revendications

1. Tête à lame pour dispositifs de coupe rotatifs, constituée de plusieurs lames coupant (2, 3), disposées par paire, diamétralement opposées ou décalées par rapport à l'axe, et de disques de maintien (4) qu'on peut monter de manière solidaire sur un arbre d'entraînement (1), et qui sont disposés entre les paires de lames coupantes (2, 3), ou, pour régler le rayon de la circonférence des lames coupantes (2, 3), est disposé, pour chaque lame coupante, un premier tourillon (5) se dressant perpendiculairement par rapport au pied de lame (6), en tant que palier de pivotement entre la lame coupante (2,3) etle disque de maintien (4), et un deuxième tourillon (7), écarté du premier tourillon (5),vienten prise avec un trou oblong (13) de la lame coupante (2, 3), se développant sur un arc de cercle centré sur le premier tourillon (5), et sur chaque disque de maintien (4) pour chaque lame coupante (2, 3), il est prévu au moins deux alésages (8, 9) dont l'écartement correspond à l'écartement de deux tourillons (5, 7), pour insérer les deux tourillons, caractérisée en ce que le deuxième tourillon (7) peut être déplacé suivant le trou oblong (13) se déplaçant sur un arc de cercle centré sur le premier tourillon (5) et qu'il est maintenu solidairement sur la lame coupante et que les deux tourillons (5, 7) se dressent dans la même direction depuis la lame coupante (2,3) vers un disque de maintien (4).

2. Tête à lame selon la revendication 1, caractérisée en ce qu'il est prévue sur la surface (10) de la lame coupante (2, 3) présentant les tourillons en relief, dans la zone de réglage du deuxième tourillon (7), une denture s'étendant perpendiculairement à la direction de basculement de la lame coupante (2, 3) dans laquelle vient en prise une denture correspondante de la surface correspondant au deuxième tourillon (7).

3. Tête à lame selon la revendication 2, caractérisée en ce que la denture de la lame coupante (2, 3) est formée de nervures en forme de dents de scie (11, 12) ou en forme d'arètes.

4. Tête à lame selon les revendications 1 à 3, caractérisée en ce que le deuxième tourillon (7) présente sur sa face dentée un collet agrandit (19) en face de l'extrémité libre et que le trou correspondant (9, 20) dans le disque de maintien présente deux zones de diamètre différents en correspondance.

5. Tête à lame selon la revendication 1, caractérisée par une vis de fixation (14) traversant le trou oblong (13) et pouvant s'insérer dans un alésage taraudé central (15) du deuxième tourillon (14).

6. Tête à lame selon la revendication 5, caractérisée en ce que le trou oblong (13) présente, sur la face opposée au tourillon (7) rapporté, un bord chanfreiné pour recevoir d'une façon escamotable une vis de fixation (14) présentant une tête fraisée (17).

7. Tête à lame selon les revendications 2 et 3, caractérisée en ce que toute les nervures en forme de dents de scie ou en forme d'arètes (11, 12), constituant la denture, sont parallèles entres elles.

8. Tête à lame selon les revendications 1 à 4, caractérisée en ce que le deuxième tourillon (7) est en prise engrenée au moyen d'un aimant permanent avec les lames coupantes (2, 3).

9. Tête à lame selon la revendication 1 et l'une des revendications précédentes, caractérisée en ce que dans le disque de maintien (4) sont prévus par paire d'autres alésages (8,9,20), pour recevoir les tourillons (5, 7) des lames coupante (2, 3) diamétralement opposées, suivant différentes positions angulaires par rapport au disque de maintien (4), (figure 7).

## Claims

1. A blade head for rotary cutting devices, consisting of a plurality of cutting blades (2, 3) arranged diametrally opposite one another or offset relative to one another in a respective pair, and of support disks (4) mounted between the pairs of cutting blades (2, 3) and capable of being non-rotatably attached to a drive shaft (1 ), wherein a first boit (5) projecting at right angles from the blade foot (6) is associated with each cutting blade (2, 3) as a pivot bearing between the cutting blade (2, 3) and the support disk (4), for the purpose of adjusting the radius of the circle of rotation of the cutting blades (2, 3), and a second boit (7) at a distance from the first boit (5) engages in a slot (13) on the cutting blade (2, 3) extending along an arc relative to the first boit (5), and wherein at leasttwo bores (8, 9) for the insertion of the two bolts, each adapted to the distance of the two bolts (5, 7), are provided on each support disk (4) for each cutting blade (2, 3), characterised in that the second boit (7) is adjustable in the slot (13) extending along an arc relative to the first boit (5) and is held non- positively and with positive locking in the cutting blade and in that the two bolts (5, 7) project in the same direction from the cutting blade (2, 3) to a support disk (4).

2. A cutting head according to claim 1, characterised in that toothing running transverse to the pivotai direction of the cutting blade (2, 3) is provided on the surface (10) ofthe cutting blade (2, 3) having the projecting bolts (5, 7) and within the range of displacement of the second boit (7), corresponding toothing of the associated surface of the second boit (7) meshing therewith.

3. A cutting head according to claim 2, characterised in that the toothing on the cutting blade (2, 3) is formed ofsawteeth or ridge-like ribs (11, 12).

4. A cutting head according to claims 1 to 3, characterised in that the second boit (7) has at its toothed end a collar (19),which is enlarged relative to the free end, and the corresponding bore (9, 20) in the support disk (4) has two stepped diametral regions adapted thereto.

5. A cutting head according to claim 1, characterised by a fixing screw (14) penetrating the slot (13) and capable of being screwed into a central threaded bore (15) of the second boit (7).

6. A cutting head according to claim 5, characterised in that the slot (13) has on its side facing away from the boit (7) bevelled edges (16) into which a fixing screw (14) formed with a flat head (17) is countersunk.

7. A cutting head according to claims 2 and 3, characterised in that all the saw-tooth-like or ridge-like ribs (11, 12) forming the toothing run parallel to one another.

8. A cutting head according to claims 1 to 4, characterised in that the second boit (7) is held in mesh with the cutting blades (2, 3) by means of a permanent magnet.

9. A cutting head according to claims 1 and one of the preceding claims, characterised in that further pairs of bores (8, 9, 20) are provided in the support disk (4) for receiving the bolts (5, 7) of diametrally opposite cutting blades (2, 3) in various angular positions on the support disk (4) (Fig. 7).
